# FASCICULE DE BREVET EUROPEEN

(11) **EP 1 239 105 B1**
(45) Date de publication et mention de la délivrance du brevet: **09.11.2005**
(21) Numéro de dépôt: 02290566.5
(22) Date de dépôt: 07.03.2002
(51) Int. Cl.: E05B 63/00

(54) **Serrure et gâche, notamment pour menuiserie métallique**
Schloss und Schliessblech, insbesondere für Metallrahmen
Lock and striker, in particular for metallic frames

(30) Priorité: 07.03.2001 FR 0103076
(43) Date de publication de la demande: 11.09.2002
(73) Titulaire: Stremler, 80860 Nouvion-en-Ponthieu (FR)
(72) Inventeur: Guillot, Claude, 80870 Toeufles (FR); Legris, Philippe, 80970 Sailly-Flibeaucourt (FR)
(74) Mandataire: Kaspar, Jean-Georges

(56) Documents cités:
- EP-A- 0 411 271
- EP-A- 0 597 170
- EP-A- 0 634 552
- EP-A- 0 677 634
- WO-A-00/31366
- DE-C- 556 627
- FR-A- 572 617
- US-A- 1 371 482
- US-A- 5 524 942

## Description

L'invention est relative à une serrure comportant un pêne pivotant apte à coopérer avec une gâche.

L'invention est également relative à une gâche destinée à coopérer avec le pêne pivotant d'une serrure selon l'invention.

On connaît de nombreuses serrures, notamment des serrures destinées à être posées sur des menuiseries métalliques, en particulier des menuiseries en aluminium. Ces serrures donnent généralement satisfaction, dans le cas où la porte ou fenêtre en aluminium est sensiblement coplanaire avec son cadre. Par contre, dans le cas où la porte ou fenêtre en aluminium est cintrée sous l'action d'un phénomène thermique ou présente un désalignement dû à un problème de pose ou à une tentative d'effraction, l'actionnement de la serrure devient difficile, voire impossible. EP 634 552 divulgue une serrure remédiant à ces inconvénients et correspondant au préambule de la revendication 1.

L'invention a pour but de remédier aux inconvénients de la technique connue, en proposant une nouvelle serrure, notamment une serrure pour menuiserie métallique dont la fermeture est obtenue même avec porte déformée ou cintrée, par exemple sous l'action de phénomènes thermiques.

L'invention a pour objet une serrure, notamment pour menuiserie métallique, comportant en combinaison un pêne pivotant et une gâche, le pêne pivotant étant apte à coopérer avec ladite gâche, tel que le pêne comporte une partie rétrécie d'engagement bordée de deux plans inclinés latéraux d'engagement sur le bord de la gâche, et caractérisée en ce que la gâche comporte une partie élargie d'engagement, une partie rétrécie de verrouillage et des chanfreins dans la partie intermédiaire destinés à coopérer avec un des plans inclinés, de manière à produire une interaction des plans inclinés avec un des chanfreins de la gâche.

Selon d'autres caractéristiques de l'invention :
- le pêne comporte deux faces parallèles bordant les deux plans inclinés latéraux d'engagement, de manière à assurer le verrouillage de la serrure après basculement complet du pêne,
- le pêne présente une conformation générale sensiblement en forme de bec de perroquet, qui va en s'élargissant progressivement de sa partie rétrécie d'engagement jusqu'à sa partie élargie de verrouillage,
- le pêne porte un moyen de commande d'un coulisseau d'actionnement de tringle(s) de fermeture,
- ledit moyen de commande est un axe guidé dans une rainure en arc de cercle et coopérant avec une rainure du coulisseau d'actionnement,
- le coulisseau d'actionnement est guidé en translation par un moyen solidaire du coffre de la serrure,
- ladite conformation de pêne est une conformation sensiblement de révolution autour de l'axe de pivotement du pêne,
- la section radiale de ladite conformation de pêne est sensiblement symétrique par rapport au plan médian du pêne.

L'invention sera mieux comprise grâce à la description qui va suivre donnée à titre d'exemple non limitatif en référence aux dessins annexés dans lesquels :
- La figure 1 représente schématiquement une vue avec coupe et arrachement partiel d'un ensemble selon l'invention comportant une serrure et une gâche, en position d'ouverture.
- La figure 2 représente schématiquement une vue de côté dans le sens de la flèche II de la figure 1 d'un ensemble selon l'invention comportant une serrure et une gâche, en position d'ouverture.
- La figure 3 représente schématiquement une vue en élévation latérale avec coupe et arrachement partiel d'un ensemble selon l'invention comportant une serrure une gâche, en position d'engagement.
- La figure 4 représente schématiquement une vue de côté dans le sens de la flèche IV de la figure 3 d'un ensemble selon l'invention comportant une serrure et une gâche, en position d'engagement.
- La figure 5 représente schématiquement une vue en élévation latérale avec coupe et arrachement partiel d'un ensemble selon l'invention comportant une serrure et une gâche, en position intermédiaire.
- La figure 6 représente schématiquement une vue dans le sens de la flèche VI de la figure 5 d'un ensemble selon l'invention comportant une serrure et une gâche, en position intermédiaire.
- La figure 7 représente schématiquement une vue en élévation avec coupe et arrachement partiel d'un ensemble selon l'invention comportant une serrure et une gâche, en position de verrouillage.
- La figure 8 représente schématiquement une vue de côté dans le sens de la flèche VIII de la figure 7 d'un ensemble selon l'invention comportant une serrure et une gâche, en position de verrouillage.

En référence aux figures 1 à 8, les éléments identiques ou fonctionnellement équivalents sont repérés par des chiffres de référence identiques.

Sur les figures 1 à 8, le couvercle de la serrure 1 a été omis pour exposer les éléments internes de la serrure et la gâche est représentée en coupe partielle par son plan médian P.

Un ensemble selon l'invention comporte une serrure 1 selon l'invention apte à être associée par exemple à une gâche 2 selon l'invention.

La gâche 2 comporte deux passages 3a, 3b de vis pour la fixation de la gâche 2 sur un cadre dormant de menuiserie métallique. La serrure 1 comporte un coffre 4 contenant un pêne 5, et éventuellement un coulisseau 6 d'actionnement et de commande de tringles de fermeture, dont une seule 7 est représentée.

Le coulisseau 6 d'actionnement comporte une fente 8 de guidage sur un axe 9 solidaire du coffre 1 de la serrure. Le pêne 5 porte un axe de commande 10 apte à circuler dans une fente 11 en arc de cercle pratiquée dans le coffre 1, pour déplacer le coulisseau 6 par l'intermédiaire de la rainure 12 de commande.

La pêne 5 pivotant ou basculant comporte une extrémité rétrécie 5a bordée de deux plans inclinés 5b et d'engagement dans la gâche 2.

Dans le cas d'une gâche 2 selon l'invention, l'ouverture de la gâche 2 comporte une partie supérieure 2a élargie se rétrécissant vers le bas jusqu'à une partie rétrécie 2b avec des chanfreins 2c dans la partie intermédiaire destinés à coopérer avec les plans inclinés 5b.

Sur la figure 2, un écart transversal important résultant d'une déformation éventuelle de la porte en aluminium portant la serrure 1 n'empêche pas l'entrée du pêne 5 dans la gâche 2, en raison du fait que l'extrémité rétrécie 5a est engagée dans la partie élargie 2a de la gâche 2.

Pour passer de la position d'ouverture représentée aux figures 1 et 2 à la position d'engagement représentée aux figures 3 et 4, un actionnement du pêne pivotant 5 est nécessaire pour engager complètement l'extrémité 5a à l'intérieure de la partie élargie 2a de la gâche 2.

L'entrée du bec rétréci 5a du pêne 5 dans la gâche 2 permet l'interaction des plans inclinés 5b avec un des chanfreins 2c de la gâche 2 en produisant ainsi un effort transversal et une déformation transversale relative de la porte ou fenêtre métallique par rapport à son cadre dormant. Cette interaction a pour effet de recentrer la serrure 1 par rapport à la gâche 2 pour permettre la poursuite de l'engagement du pêne 5 dans la gâche 2.

Le déplacement du coulisseau 6 produit l'entraînement et le pivotement du pêne basculant 5, ce déplacement du coulisseau 6 produisant au moyen de la rainure de commande 12 du coulisseau 6 un entraînement de l'axe 10 solidaire du pêne 5 et circulant dans la rainure 11 en arc de cercle du coffre 1.

Le déplacement du coulisseau 6 produit également un entraînement vers le haut d'une tringle de fermeture telle que 7. La serrure 1 selon l'invention est dans cet exemple une serrure multipoints pouvant être munie d'une ou deux tringles de fermeture 7.

Pour passer de la position d'engagement des figures 3 et 4 à la position intermédiaire des figures 5 et 6, l'opérateur continue à tourner le pêne pivotant ou basculant 5 dans le sens de la fermeture et engage le plan incliné 5b du pêne 5 dans la zone d'extrémité du chanfrein 2c de la gâche 2.

Cette action complémentaire réduit encore l'écart transversal entre la porte ou fenêtre métallique et son dormant, en raison de l'effort transversal et du déplacement transversal produit par cet effort grâce à l'interaction du plan incliné 5b et du chanfrein d'engagement 2c de la gâche 2.

Dans cette position, le coulisseau de commande 6 continue à être déplacé vers le haut en raison de l'interaction de sa rainure de commande 12 menée par l'axe menant 10 solidaire du pêne 5. Le déplacement du coulisseau 6 produit l'entraînement vers le haut de la tringle de fermeture 7 agissant sur un ou plusieurs points de fermeture intérieure.

Pour passer de la position intermédiaire des figures 5 et 6 à la position de verrouillage des figures 7 et 8, on pivote le pêne basculant pivotant 5 à fond dans le sens de la fermeture, ce qui entraîne un contact tangent des plans latéraux du pêne avec la partie rétrécie 2b de la gâche 2.

Cet engagement plan sur plan correspond à un verrouillage stable, même en présente de vibrations ou de tentatives d'effraction de la porte ou fenêtre métallique portant le serrure 1. Le bec de l'extrémité rétrécie 5a est engagé derrière la partie la plus basse de la partie rétrécie 2b de la gâche 2.

En raison de la progressivité des rampes 2c de la gâche 2 et des plans inclinés 5b et d'engagement du pêne 5, les fermeture et ouverture de la porte ou fenêtre métallique s'effectuent sans effort excessif, tout en permettant un redressement des menuiseries métalliques déformées thermiquement ou mal posées ou ayant subi des tentatives d'effraction.

## Revendications

1. Serrure, notamment pour menuiserie métallique, comportant en combinaison un pêne (5) pivotant et une gâche (2), le pêne (5) pivotant étant apte à coopérer avec ladite gâche (2), tel que le pêne (5) comporte une partie rétrécie (5a) d'engagement bordée de deux plans inclinés (5b) latéraux d'engagement sur le bord de la gâche (2), et **caractérisée en ce que** la gâche comporte une partie élargie (2a) d'engagement, une partie rétrécie (2b) de verrouillage et des chanfreins (2c) dans la partie intermédiaire destinés à coopérer avec un des plans inclinés (5b), de manière à produire une interaction des plans inclinés (5b) avec un des chanfreins (2c) de la gâche (2).

2. Serrure selon la revendication 1, **caractérisée en ce que** le pêne (5) comporte deux faces parallèles (5c) bordant les deux plans inclinés (5b) latéraux d'engagement, de manière à assurer le verrouillage de la serrure après basculement complet du pêne (5) à l'intérieur de la gâche (2).

3. Serrure selon l'une quelconque des revendications précédentes, **caractérisée en ce que** le pêne (5) présente une conformation générale sensiblement en forme de bec de perroquet, qui va en s'élargissant progressivement de sa partie rétrécie (5a) d'engagement jusqu'à sa partie (5c) élargie de verrouillage dans la gâche (2).

4. Serrure selon la revendication 1, **caractérisée en ce que** la partie de transition entre la partie élargie (2a) d'engagement de la gâche (2) et la partie rétrécie (2b) de verrouillage de la gâche (2) comporte au moins un chanfrein (2c) d'engagement.

5. Serrure selon la revendication 1 ou la revendication 2, **caractérisée en ce que** le pêne (5) porte un moyen (10) de commande d'un coulisseau (6) d'actionnement de tringle (s) (7) de fermeture.

6. Serrure selon la revendication 5, **caractérisée en ce que** ledit moyen (10) de commande est un axe (10) guidé dans une rainure (11) en arc de cercle et coopérant avec une rainure (12) du coulisseau d'actionnement (6).

7. Serrure selon la revendication 5 ou la revendication 6, **caractérisée en ce que** le coulisseau (6) d'actionnement est guidé en translation par un moyen (9) solidaire du coffre (1) de la serrure.

8. Serrure selon la revendication 3, **caractérisée en ce que** ladite conformation de pêne (5) est une conformation sensiblement de révolution autour de l'axe de pivotement du pêne.

9. Serrure selon la revendication 3 ou la revendication 8, **caractérisée en ce que** la section radiale de ladite conformation de pêne (5) est sensiblement symétrique par rapport au plan médian du pêne (5).

## Patentansprüche

1. Schloss, insbesondere für den Metallbau, welches als Kombination ein drehbares Verriegelungsbauteil (5) und eine Riegelaufnahme (2) umfasst, wobei das drehbare Verriegelungsbauteil (5) in der Lage ist, mit der genannten Riegelaufnahme (2) zusammenzuwirken, und wobei das Verriegelungsbauteil (5) einen schmalen Riegelabschnitt (5a) umfasst, welcher durch zwei geneigte Flächen (5b), seitlich am Riegel, an der Grenze zur Riegelaufnahme (2) begrenzt wird, und **dadurch gekennzeichnet, dass** die Riegelaufnahme einen breiten Eingreifabschnitt (2a) umfasst, einen schmalen Eingreifabschnitt (2b) und Abschrägungen (2c) im mittleren Eingreifabschnitt, welche vorgesehen sind, um mit einer der geneigten Flächen (5b) zusammenzuwirken, derart, dass es zu einer Interaktion der geneigten Flächen (5b) mit einer der Abschrägungen (2c) der Riegelaufnahme (2) kommt.

2. Schloss gemäß Anspruch 1, **dadurch gekennzeichnet, dass** das Verriegelungsbauteil (5) zwei parallele Flächen (5c) umfasst, welche die zwei geneigten Flächen (5b) seitlich am Riegel begrenzen, derart, dass sie die Verriegelung des Schlosses nach dem vollständigen Schwenken des Verriegelungsbauteils (5) in das Innere der Riegelaufnahme (2) sichern.

3. Schloss gemäß einem der vorherigen Ansprüche, **dadurch gekennzeichnet, dass** das Verriegelungsbauteil (5) eine allgemeine Körperform aufweist, welche der Form eines Papageienschnabels ähnlich ist, und welches ausgehend von seinem schmalen Riegelabschnitt (5a) bis zu seinem breiten Riegelabschnitt (5c) in der Riegelaufnahme (2) zunehmend größer wird.

4. Schloss gemäß Anspruch 1, **dadurch gekennzeichnet, dass** der Übergangsteil zwischen dem breiten Eingreifabschnitt (2a) der Riegelaufnahme (2) und dem schmalen Teil (2b) der Riegelaufnahme (2) mindestens eine Abschrägung (2c) zum Eingreifen umfasst.

5. Schloss gemäß Anspruch 1 oder Anspruch 2, **dadurch gekennzeichnet, dass** das Verriegelungsbauteil (5) ein Steuerelement (10) für einen Schlitten (6) umfasst, welcher das Verschlussgestänge (7) steuert.

6. Schloss gemäß Anspruch 5, **dadurch gekennzeichnet, dass** das genannte Steuerelement (10) aus einem Bolzen (10) besteht, welcher in einer kreisbogenförmig verlaufenden Nut (11) geführt wird und mit einer Nut (12) des Steuerschlittens (6) zusammenwirkt.

7. Schloss gemäß Anspruch 5 oder Anspruch 6, **dadurch gekennzeichnet, dass** der Steuerschlitten (6) während der Verschiebebewegung durch einen Bolzen (9) geführt wird, welcher am Schlossrahmen (1) befestigt ist.

8. Schloss gemäß Anspruch 3, **dadurch gekennzeichnet, dass** die genannte Körperform des Verriegelungsbauteils (5) eine Körperform ist, welche sich um die Schwenkachse des Verriegelungsbauteils drehen kann.

9. Schloss gemäß Anspruch 3 oder Anspruch 8, **dadurch gekennzeichnet, dass** ein radialer Schnitt der genannten Körperform des Verriegelungsbauteils (5) erkennbar symmetrisch mit Bezug auf die mediane Ebene des Verriegelungsbauteiles (5) ist.

## Claims

1. A lock, in particular for metal construction works, comprising in combination a pivoting bolt (5) and a striker (2), the pivoting bolt (5) being suitable to cooperate with the said striker (2), such that the bolt (5) comprises a narrowed engagement portion (5a) bordered by two lateral inclined engagement planes (5b) on the edge of the striker (2), and
**characterised in that** the striker comprises a widened engagement portion (2a), a narrowed locking portion (2b) and chamfers (2c) in the intermediate portion which are intended to cooperate with one of the inclined planes (5b), so as to produce an interaction of the inclined planes (5b) with one of the chamfers (2c) of the striker (2).

2. A lock according to Claim 1,
**characterised in that** the bolt (5) comprises two parallel faces (5c) bordering the two lateral inclined engagement planes, so as to ensure the locking of the lock after the complete rocking of the bolt (5) inside the striker (2).

3. A lock according to any one of the preceding Claims,
**characterised in that** the bolt (5) has a general conformation substantially shaped like a parrot's beak, which becomes progressively wider from its narrowed engagement portion (5a) to its widened locking portion (5c) in the striker (2).

4. A lock according to Claim 1 or Claim 2,
**characterised in that** the transitional portion between the widened engagement portion (2a) of the striker (2) and the narrowed locking portion (2b) of the striker (2) comprises at least one engagement chamfer (2c).

5. A lock according to Claim 1 or 2,
**characterised in that** the striker (2) bears a control means (10) for an operating slide (6) of a closing rod(s) (7).

6. A lock according to Claim 5,
**characterised in that** the said control means is a pin (10) guided in an arc-shaped groove (11) and cooperating with a groove (12) of the operating slide (6).

7. A lock according to Claim 5 or Claim 6,
**characterised in that** the operating slide (6) is guided in translation by a means (9) integral with the case (1) of the lock.

8. A lock according to Claim 3,
**characterised in that** the said bolt conformation (5) is a conformation essentially generated by rotation around the swivel axis of the bolt.

9. A lock according to Claim 3 or Claim 8,
**characterised in that** the radial section of the said bolt conformation (5) is substantially symmetrical in relation to the median plane of the bolt (5).
